# EUROPÄISCHE PATENTSCHRIFT

(11) **EP 1 172 506 B1**
(45) Veröffentlichungstag und Bekanntmachung des Hinweises auf die Patenterteilung: **02.01.2008**
(21) Anmeldenummer: 01890175.1
(22) Anmeldetag: 06.06.2001
(51) Int. Cl.: E05B 63/18, E05B 65/08, E05C 9/00, E05D 15/526

(54) **Schaltsperre für Mehrriegelverschlüsse**
Safety device against wrong operation of espagnolettes
Dispositif de sécurité du type anti-fausse manoeuvre pour espagnolettes

(30) Priorität: 11.07.2000 AT 502000 U
(43) Veröffentlichungstag der Anmeldung: 16.01.2002
(73) Patentinhaber: ROTO FRANK EISENWARENFABRIK AKTIENGESELLSCHAFT, 8401 Kalsdorf bei Graz (AT)
(72) Erfinder: Hötzl, Manfred, 8055 Graz (AT); Bombardella, Andreas, 8401 Kalsdorf (AT)
(74) Vertreter: Müllner, Martin

(56) Entgegenhaltungen:
- EP-A- 0 672 811
- EP-A- 0 942 132
- EP-A- 1 004 735

## Beschreibung

Die Erfindung betrifft eine Schaltsperre für Mehrriegelverschlüsse an einem Flügel, beispielsweise an einer Schiebetür, mit mindestens einer hinter einer Stulpschiene geführten Schubstange für die Riegelbetätigung und mit einem gefederten Tastbolzen, der die Schubstange in einem Langloch etwa rechtwinkelig durchgreift, kopfseitig über die Stulpschiene vorragt und bei Schließen des Flügels von einem stockseitigen Anschlag zurückschie13bbar ist, wobei der Tastbolzen mit einer parallel zur Schubstange liegenden und im Abstand zu dieser in einem Gehäuse parallel verschiebbar geführten Brücke verbunden ist, die einen der Schubstange zugewandten Rastbolzen trägt, der bei offenem Flügel in eine Ausnehmung der Schubstange deren Verschiebung blockierend eingreift und der bei geschlossenem Flügel und eingeschobenem Tastbolzen aus der Ausnehmung der Schubstange austaucht und deren Verschiebung freigibt.

Eine solche Schaltsperre ist in der EP 0942 132 A1 beschrieben. Der EP 1 004 735 A1 ist ebenfalls eine Schaltsperre mittels Tastbolzen entnehmbar.

In vielen Fällen ist eine solche Schaltsperre gegen Fehlbedienung wünschenswert. Es gibt aber auch Einbausituationen, bei welchen eine Sperrfunktion, z.B. wegen des vorstehenden Taststiftes oder aus anderen Gründen nicht angestrebt wird. Natürlich ist es möglich, Schubstangen und Beschläge mit oder ohne der Schaltsperre gemäß der EP 0942 132 A1 herzustellen und anzubieten. Um die Produktenvielfalt jedoch einzuschränken und um dem Kunden noch vor Ort an der Baustelle bzw. beim Einbau der Mehrriegelverschlüsse kurzfristig die Entscheidung zu überlassen, ob nun die in Rede stehende Funktion gewünscht ist oder nicht, soll eine besondere Ausführungsform einer Schaltsperre geschaffen werden. Diese ist dadurch gekennzeichnet, dass die Brücke mit dem Rastbolzen in ihrer zurückgeschobenen funktionslosen Stellung im Gehäuse durch eine Schraube, die die Brücke an der Gehäuserückwand hält und von der Gehäuserückwand ausgehend in eine Gewindebohrung der Brücke eingreift, lagefixierbar ist. Wenn der Rastbolzen so festgehalten wird, dass er in eine Ausnehmung der Schubstange nicht eintauchen kann, dann ist der Tastbolzen stets zurückgezogen und die Betätigung der Schubstange stets möglich. Es kann der Tastbolzen in dieser funktionslosen Lage der Brücke und des Rastbolzens aus der Brücke herausgeschraubt werden. Eine besondere Ausführungsform ist dadurch gekennzeichnet, dass die Gewindebohrung für die Schraube die Brücke durchsetzt und von der der Stulpschiene abgewandten Seite die Schraube bzw. von der der Stulpschiene zugewandten Seite der Tastbolzen einschraubbar ist. In ein und dieselbe Gewindebohrung kann wahlweise einerseits der Tastbolzen und anderseits die Schraube zur Lagefixierung eingeschraubt werden. Ferner ist es zweckmäßig, wenn der Tastbolzen zur Einstellung seiner die Stulpschiene in Richtung auf einen stockseitigen Anschlag überragenden, der Spaltluft zwischen Stock und geschlossenem Flügel angepassten Tastlänge in die Gewindebohrung in unterschiedlicher Tiefe einschraubbar bzw. gegebenenfalls auch durchschraubbar ist, wobei beim Durchschrauben der Tastbolzen aus der Gewindebohrung austritt und eine Bohrung der Rückwand des Gehäuses durchgreift. Zum Einschrauben mittels eines Inbusschlüssel kann der Taststift stirnseitig eine Sechskantausnehmung tragen. Das Einschrauben bzw. Justieren muss schwergängig erfolgen, damit ein unbeabsichtigtes Verstellen, z.B. in Betrieb, nicht möglich ist. Eine besondere Ausführungsform sieht vor, dass der Tastbolzen, der frontseitig in die Gewindebohrung der Brücke einschraubbar ist, zur Außerbetriebsetzung der Schaltsperre als Schraube von der Rückseite der Brücke in deren Gewindebohrung zur zurückgezogenen Lagefixierung der Brücke und damit des Rastbolzens in der Freigabestellung für die Schubstangenbewegung einschraubbar ist. Dazu weist der Tastbolzen einen Kragen auf, mit dem sich der Tastbolzen an der Gehäuserückwand an der Berandung der Durchtrittsöffnung abstützt, sodass eine Drehung ein Einschrauben in die Gewindebohrung der Brücke oder des Rastbolzens bedeutet und dieser Bauteil herangezogen und gegen die Rückwand des Gehäuses gepresst wird.

Ein Ausführungsbeispiel der erfindungsgemäßen Schaltsperre ist in den Zeichnungen dargestellt. Fig. 1 zeigt eine Schaltsperre im Längsschnitt nach der Linie I-I in Fig. 2 bei offener Tür, Fig. 2 einen Schnitt gemäß der Linie II-II in Fig. 1, Fig. 3 die Schaltsperre gemäß Fig. 1 bei geschlossener Tür, und Fig. 4 die außer Betrieb bzw. außer Funktion gesetzte Schaltsperre.

Gemäß Fig. 1 ist unterhalb einer Stulpschiene 1 eine Schubstange 2 als Teil eines Mehrriegelverschlusses geführt. Über die Schubstange 2 werden Riegel in die Sperrposition gebracht. Dazu muss eine Türe, welche das Mehrriegelschloß sowie die Stulpschiene 1 und die Schubstange 2 trägt, geschlossen sein, denn ansonsten greifen die Riegel ins Leere und nicht in die dafür vorgesehenen Riegeltaschen von Schließstücken am Stock. Letztere sind hier nicht dargestellt. Fig. 1 und 2 illustrieren die Situation bei offener Tür. Ein Tastbolzen 3 überragt mangels eines stockseitigen Anschlages die Stulpschiene 1. Der Tastbolzen 3 durchgreift ein Langloch 4 der Schubstange 2 und ist auf einem als Brücke 5 ausgebildeten Gleitstück in einem Gehäuse 6 befestigt. Die Brücke 5 ist quer zur Schubstange 2 im Gehäuse 6 gegen die Kraft einer Feder 7 verschiebbar. Die Brücke 5 trägt an ihren, dem Tastbolzen 3 gegenüberliegenden Ende, einen Rastbolzen 8, der in eine Öffnung 9 der Schubstange 2 eingreift. Die Öffnung 9 entspricht etwa dem Querschnitt des Rastbolzens 8. Sie kann aus Toleranzgründen etwas größer sein, wie dies in den Figuren dargestellt ist. Der Rastbolzen 8 blockiert damit jedwede Schubbewegung der Schubstange 2 und verhindert, dass bei geöffneter Tür der bzw. die Riegel in die Sperrstellung gebracht werden. Dies hätte nämlich zur Folge, dass die Riegel beim Schließen der Tür hart gegen den Stock oder das bzw. die Schließstücke schlagen und allenfalls verbogen werden. Die erfindungsgemäße Schaltsperre ist unmittelbar der Schubstange 2 zugeordnet; sie kann mehrfach vorgesehen sein, wenn etwa eine Verriegelung nach oben und unten sowie zur Seite erfolgt und damit Schubstangen 2 an mehreren Seiten des Türblattes laufen. Die Schaltsperre kann auch zusätzlich zu bekannten Maßnahmen im Mehrriegelschloß vorgesehen sein.

Die Verriegelung der Schubstange 2 erfolgt - wie insbesondere Fig. 2 deutlich erkennen lässt, nicht bloß durch Eintauchen des Rastbolzens 8 in die etwa korrespondierende Öffnung 9, sondern auch durch beiderseits der Brücke 5 etwa mittig zwischen Tastbolzen 3 und Rastbolzen 8 angeordnete Vorsprünge 10, die in seitliche Ausnehmungen 11 in Form von Einschnürungen der Schubstange 2 eingreifen. Abgesehen von einer Erhöhung der Sicherheit beim Sperren ergibt sich durch diese seitlichen Vorsprünge 10 auf der Brücke 5 und die korrespondierenden Ausnehmungen 11 an der Schubstange 2 noch ein weiterer besonderer Effekt, der deutlich aus Fig. 3 ersichtlich ist. Es muss nämlich verhindert werden, dass die Schaltsperre bei geschlossener Tür einrastet und damit ein ordnungsgemäßes Sperren verhindert. Gemäß Fig. 3 könnte der Rastbolzen 8 in das Langloch 4 eingreifen, wenn z.B. durch ein zu großes Spiel der Tastbolzen 3 bei geschlossener Tür etwas mehr als gezeichnet über die Stulpschiene 1 vortreten kann. Um ein solches Einrasten und Blockieren des Mehrriegelverschlusses zu verhindern, sind die Vorsprünge 10 vorgesehen. Diese liegen nämlich satt an der Oberfläche der Schubstange 2, seitlich neben dem Langloch 4 an und halten die Brücke 5 und damit den Rastbolzen 8 davon ab, eine Bewegung im Sinne einer Entspannung der Feder durchzuführen und in eine Öffnung oder ein Langloch der Schubstange 2 blockierend einzudringen.

Erst dann, wenn beim Entriegeln und Öffnen des Verschlusses die Schubstange 2 aus der Lage nach Fig. 3 in die Lage nach Fig. 2 verschoben wird, in der die Riegel des Mehrriegelverschlusses offen bzw. eingezogen sind und daher beim Schließen der Tür nicht beschädigt werden können, können die Vorsprünge 10 in die dann fluchtenden Ausnehmungen 11 und der Rastbolzen 8 in die dann fluchtende Öffnung 9 einrasten. Dadurch wird eine Fehlbedienung bei offener Tür (Fig. 1: Tastbolzen 3 ausgeschoben) ausgeschlossen.

Der Tastbolzen 3 ist hier für eine Schiebetür dargestellt, beim Schließen der Schiebetür (in Fig. 1 nach links) schlägt der Tastbolzen 2 mit seiner Stirnfläche gegen den Türstock. Es darf dort keine Ausnehmung vorgesehen sein. Der Tastbolzen 2 wird zurückgeschoben und es ergibt sich die Situation nach Fig. 3. Somit kann der Mehrriegelverschluß nur bei geschlossener Tür betätigt werden.

Auch bei Drehtüren (sogenannte linken oder rechten Türen) kann die Schaltsperre angewendet werden. Es ist dann erforderlich, dass der Tastbolzen 3 z.B. kegelförmig angespitzt ist oder - sofern er verdrehgesichert ist - eine Einlaufschräge im Sinne einer Falle aufweist.

Um die Schaltsperre außer Betrieb zu nehmen, wenn eine solche Funktion, z.B. infolge der Einbausituation nicht erwünscht ist, werden die Brücke 5 und damit der Rastbolzen 8 in ihrer gegenüber der Schubstange 2 zurückgezogenen Stellung im Gehäuse 6 festgehalten. Dieser Zustand ist in Fig. 4 dargestellt. Eine Schraube 12, deren Gewindeschaft eine Gewindebohrung in der Brücke 5 erreicht, durchgreift eine Bohrung 13 in der Rückwand des Gehäuses 6 und stützt sich mit ihrem Schraubenkopf an der Berandung dieser Bohrung 13 ab. Wird die Schraube 12 gedreht, dann wird die Brücke 5 gegen die Rückwand des Gehäuses 6 gezogen und damit der Rastbolzen 8 permanent außer Eingriff mit der Öffnung 9 in der Schubstange 2 gebracht. Der Tastbolzen 3 ist dabei ebenfalls eingezogen oder, wie dies Fig. 4 zeigt, vorher herausgeschraubt und entfernt worden. In Fig. 4 wird ein und dieselbe Gewindebohrung in der Brücke 5 von der einen Seite für den Tastbolzen 3 und von der anderen Seite für die Schraube 12 verwendet.

Der Tastbolzen 3 kann in die vorgenannte Gewindebohrung in der Brücke 5 mit unterschiedlichem Überstand eingeschraubt und so auf die Spaltluft bei geschlossenem Flügel eingestellt bzw. justiert werden. Das Gewinde des Tastbolzen 3 muss schwergängig einschraubbar sein, damit es sich im Betrieb nicht verstellt. Zur Justierung weist der Tastbolzen 3 kopfseitig eine versenkte Formschlussverbindung für ein Werkzeug (z.B. Sechskantvertiefung für einen Inbusschlüssel) auf. Der Schaft des Tastbolzens 3 kann über die Rückwand des Gehäuses 6 durch die Bohrung 13 hindurch überstehen. Der Tastbolzen 3 kann selbst die Funktion der Schraube 12 übernehmen und bei entsprechender Länge (z.B.: Gehäusetiefe + Schubstangenstärke + Stulpschienenstärke) von der Gehäuserückseite durch die Bohrung 13 hindurch eingeschraubt werden, um die Brücke 5 zurückzuziehen und damit den Rastbolzen 8 außer Funktion zu setzen. Tastbolzen 3, Brücke 5 und Rastbolzen 8 könnten auch als einstückiges Bauelement gefertigt sein. An Stelle einer Schraube 12 könnte auch eine Verriegelung der zurückgezogenen Stellung des Rastbolzens 8 vorgesehen sein, die den Rastbolzen 8 wie bei einem geschlossenen Flügel permanent zurückgezogen und damit funktionslos festhält.

## Patentansprüche

1. Schaltsperre für Mehrriegelverschlüsse an einem Flügel beispielsweise an einer Schiebetür, mit mindestens einer hinter einer Stulpschiene (1) geführten Schubstange (2) für die Riegelbetätigung und mit einem gefederten Tastbolzen (3), der die Schubstange (2) in einem Langloch (4) etwa rechtwinkelig durchgreift, kopfseitig über die Stulpschiene (1) vorragt und bei Schließen des Flügels von einem stockseitigen Anschlag zurückschiebbar ist, wobei der Tastbolzen (3) mit einer parallel zur Schubstange (2) liegenden und im Abstand zu dieser in einem Gehäuse (6) parallel verschiebbar geführten Brücke (5) verbunden ist, die einen der Schubstange (2) zugewandten Rastbolzen (8) trägt, der bei offenem Flügel in eine Ausnehmung (9) der Schubstange (2) deren Verschiebung blockierend eingreift und der bei geschlossenem Flügel und eingeschobenem Tastbolzen (3) aus der Ausnehmung (9) der Schubstange (2) austaucht und deren Verschiebung freigibt, **dadurch gekennzeichnet, dass** die Brücke (5) mit dem Rastbolzen (8) in ihrer zurückgeschobenen funktionslosen Stellung im Gehäuse (6) durch eine Schraube (12), die die Brücke (5) an der Gehäuserückwand hält und von der Gehäuserückwand ausgehend in eine Gewindebohrung der Brücke (5) eingreift, lagefixierbar ist.

2. Schaltsperre nach Anspruch 1, **dadurch gekennzeichnet, dass** die Gewindebohrung für die Schraube (12) die Brücke (5) durchsetzt und von der der Stulpschiene (1) abgewandten Seite die Schraube (12) bzw. von der der Stulpschiene (1) zugewandten Seite der Tastbolzen (3) einschraubbar ist.

3. Schaltsperre nach Anspruch 2, **dadurch gekennzeichnet, dass** der Tastbolzen (3) zur Einstellung seiner die Stulpschiene (1) in Richtung auf einen stockseitigen Anschlag überragenden, der Spaltluft zwischen Stock und geschlossenem Flügel angepassten Tastlänge in die Gewindebohrung in unterschiedlicher Tiefe einschraubbar bzw. gegebenenfalls auch durchschraubbar ist, wobei beim Durchschrauben der Tastbolzen (3) aus der Gewindebohrung austritt und eine Bohrung (13) der Rückwand des Gehäuses (6) durchgreift.

4. Schaltsperre nach Anspruch 1, **dadurch gekennzeichnet, dass** der Tastbolzen (3), der frontseitig in die Gewindebohrung der Brücke (5) einschraubbar ist, zur Außerbetriebsetzung der Schaltsperre als Schraube (12) von der Rückseite der Brücke (5) in deren Gewindebohrung zur zurückgezogenen Lagefixierung der Brücke (5) und damit des Rastbolzens (8) in der Freigabestellung für die Schubstangenbewegung einschraubbar ist.

## Claims

1. Switch stop for multi-bolt locks on a leaf, for example on a sliding door, comprising at least one push rod (2) guided behind a face-plate rail (1) for actuation of the bolt, and comprising a sprung tracer pin (3), which penetrates the push rod (2) in a slot (4), approximately at right angles, projects over the face-plate rail (1) on the head side and can be pushed back from a stop on the jamb side when the leaf is closed, wherein the tracer pin (3) is connected to a bridge (5) located parallel to the push rod (2) and displaceably guided in parallel at a spacing from the latter in a housing (6), the bridge carrying a latching pin (8) which faces the push rod (2) and engages in a recess (9) of the push rod (2) blocking displacment thereof, when the leaf is open and which, when the leaf is closed and the tracer pin (3) is inserted, emerges from the recess (9) of the push rod (2) and releases its displacement, **characterised in that** the bridge (5) with the latching pin (8) can be fixed in position in its pushed-back functionless position in the housing (6) by a screw (12), which holds the bridge (5) on the housing rear wall and extending from the housing rear wall, engages in a threaded bore of the bridge (5).

2. Switch stop according to claim 1, **characterised in that** the threaded bore for the screw (12) penetrates the bridge (5) and the screw (12) can be screwed in from the side remote from the face-plate rail (1) and the tracer pin (3) can be screwed in from the side facing the face-plate rail (1).

3. Switch stop according to claim 2, **characterised in that** the tracer pin (3) can be screwed into the threaded bore to a varying depth, or optionally also screwed through, to adjust its contact length projecting over the face-plate rail (1) in the direction of a jamb-side stop and adapted to the air gap between the jamb and the closed leaf, wherein, on screwing through, the tracer pin (3) exits from the threaded bore and penetrates a bore (13) of the rear wall of the housing (6).

4. Switch stop according to claim 1, **characterised in that** the tracer pin (3), which can be screwed at the front into the threaded bore of the bridge (5), to deactivate the switch stop, can be screwed in as a screw (12) from the rear of the bridge (5) in its threaded bore to fix the drawn-back position of the bridge (5) and therefore of the latching pin (8) in the release position for the push rod movement.

## Revendications

1. Dispositif de sécurité pour des serrures multi-points montées sur un battant, par exemple sur une porte coulissante, avec au moins une barre mobile (2) guidée derrière une glissière de plaque têtière (1) pour l'actionnement de pêne et avec un boulon d'actionnement (3) monté sur ressort, traversant à peu près à angle droit la barre mobile (2) dans un trou oblong (4), faisant saillie, côté tête, sur la plaque têtière (1) et rétractable par une butée située côté châssis lors de la fermeture du battant, le boulon d'actionnement (3) étant relié à un pont (5) situé parallèlement à la barre mobile (2) et guidé de façon déplaçable, parallèlement et à distance de celle-ci, dans un boîtier (6), pont portant un boulon d'encliquetage (8), tourné vers la barre mobile (2) et, lorsque le battant est ouvert, s'engageant dans un évidement (9) de la barre mobile (2) en bloquant son déplacement et qui, lorsque le battant est fermé et que le boulon d'actionnement (3) est enfoncé, sort de l'évidement (9) de la barre mobile (2) et libère son déplacement, **caractérisé en ce que** le pont (5) est susceptible d'être fixé en position avec le boulon d'encliquetage (8), à sa position sans fonction, rétractée dans le boîtier (6), au moyen d'une vis (12), qui maintient le pont (5) sur la paroi arrière de boîtier et s'engage, en partant de la paroi arrière de boîtier, dans un trou taraudé du pont (5).

2. Dispositif de sécurité selon la revendication 1, **caractérisé en ce que** le trou taraudé prévu pour la vis (12) traverse le pont (5) et la vis (12) est susceptible d'être introduite par vissage, depuis le côté opposé à la plaque têtière (1), ou le boulon d'actionnement (3) est susceptible d'être introduit par vissage depuis le côté tourné vers la plaque têtière (1).

3. Dispositif de sécurité selon la revendication 2, **caractérisé en ce que**, pour le réglage de sa longueur d'actionnement dépassant de la plaque têtière (1) dans la direction d'une butée située côté châssis, et longueur d'actionnement adaptée à l'intervalle entre châssis et battant fermé, le boulon d'actionnement (3) peut être vissé à une profondeur différente dans le trou taraudé, ou bien, le cas échéant, peut également être vissé en traversant complètement, sachant que, lors de la traversée complète par vissage, le boulon d'actionnement (3) sort du trou taraudé et traverse un perçage (13) ménagé dans la paroi arrière du boîtier (6).

4. Dispositif de sécurité selon la revendication 1, **caractérisé en ce que** le boulon d'actionnement (3), susceptible d'être vissé, côté avant, dans le trou taraudé du pont (5), pour produire la mise hors service du dispositif de sécurité, est réalisé en tant que vis (12), susceptible d'être vissée depuis la face arrière du pont (5), dans son trou taraudé, pour produire une fixation de position rétractée du pont (5) et, ainsi, du boulon d'encliquetage (8) à la position de libération, pour permettre le mouvement de la barre mobile.
